# FASCICULE DE BREVET EUROPEEN

(11) **EP 3 376 308 B1**
(45) Date de publication et mention de la délivrance du brevet: **13.11.2019**
(21) Numéro de dépôt: 17161686.5
(22) Date de dépôt: 17.03.2017
(51) Int. Cl.: G04B 27/02, G04B 27/04, G04B 3/00

(54) **MÉCANISME DE REMONTAGE D'UNE PIÈCE D'HORLOGERIE**
AUFZIEHMECHANISMUS EINER UHR
WINDING MECHANISM OF A TIMEPIECE

(43) Date de publication de la demande: 19.09.2018
(73) Titulaire: Montres Jaquet Droz SA, 2300 La Chaux-de-Fonds (CH)
(72) Inventeur: MONFERRER, Bernat, 1162 St-Prex (CH); CAPT, Edmond, 1348 Le Brassus (CH)
(74) Mandataire: ICB SA

(56) Documents cités:
- CH-A- 35 121
- CH-A- 47 977
- CH-A- 330 202
- CH-A2- 708 340

## Description

### Domaine de l'invention

L'invention se rapporte à un mécanisme de remontage d'une pièce d'horlogerie comprenant au moins un premier accumulateur d'énergie agencé pour alimenter en énergie un premier mécanisme et un second accumulateur d'énergie agencé pour alimenter en énergie un second mécanisme, ledit mécanisme de remontage comportant une tige de remontoir, un pignon de remontoir et un pignon coulant portés par ladite tige de remontoir et présentant en regard l'un de l'autre des dentures droites agencées pour permettre l'entrainement du pignon de remontoir par le pignon coulant dans les deux sens de rotation de la tige de remontoir, ladite tige de remontoir et le pignon coulant occupant une même position axiale de remontage. L'invention se rapporte également à une pièce d'horlogerie comprenant un tel mécanisme de remontage.

### Arrière-plan de l'invention

Un tel mécanisme de remontage est par exemple décrit dans le brevet CH 330202. Ce document décrit une montre-réveil comprenant un premier accumulateur d'énergie constitué par le barillet de mouvement et un second accumulateur d'énergie constitué par le barillet de sonnerie. Le mécanisme comprend une tige de remontoir agencée pour effectuer toutes les commandes du mouvement et du réveil, et notamment la mise à l'heure du mouvement et de la sonnerie, mais également le remontage du barillet de mouvement ou du barillet de sonnerie en tournant dans un sens ou dans l'autre la tige de remontoir lorsqu'elle occupe sa position médiane de remontage. A cet effet, le pignon coulant est en prise avec le pignon de remontoir par des dents de forme droite, et il est prévu une roue de couronne en prise avec le pignon de remontoir, et deux renvois de couronne, engrenant tous deux avec la roue de couronne et destinés à coopérer respectivement avec le rochet de chacun des barillets. L'engrènement des renvois de couronne avec le rochet du barillet correspondant est assuré par un ressort qui agit sur les axes des renvois de couronne pour les pousser et les amener en prise avec le rochet correspondant. Lorsque la tige de remontoir est tournée dans un sens ou dans l'autre, par l'effort tangentiel exercé par la roue de couronne sur les renvois, l'un des renvois de couronne opère le remontage du barillet correspondant tandis que l'autre fait décliquetage. Le décliquetage entraine la persistance d'un contact faible et cyclique. Un tel mécanisme est fragile du fait de la sollicitation permanente du ressort pour assurer un bon engrènement des renvois de couronne avec le rochet correspondant. Une perte d'efficacité du ressort, par fatigue ou par vieillissement, entraine le risque que l'un ou l'autre des renvois ne coopère plus avec le rochet correspondant de sorte que le barillet associé ne pourra plus être remonté. Un autre inconvénient est l'usure des renvois de couronne lors du décliquetage. De plus, cette construction impose un contrôle des tolérances de fabrication du ressort.

Le brevet CH 47977 décrit également un mécanisme de remontage et de mise à l'heure de montre-réveil à deux barillets. Ce mécanisme comprend un rochet de remontage du barillet de mouvement constamment en prise avec une roue de couronne engrenant avec un pignon de remontoir, et disposé pour n'actionner l'arbre de barillet de mouvement que dans un sens de rotation de la tige. Le rochet de remontage du barillet de mouvement est utilisé pour transmettre le mouvement inverse de rotation de la tige soit au rochet de remontage du barillet de réveil soit à la roue de réveil par un renvoi pivoté sur une bascule manœuvrable depuis l'extérieur de la montre. Ce mécanisme présente l'inconvénient de nécessiter l'actionnement d'une commande extérieure en plus de la rotation de la tige de remontoir pour remonter le barillet de sonnerie.

### Résumé de l'invention

L'invention a notamment pour objectif de pallier les différents inconvénients des dispositifs connus.

Plus précisément, un objectif de l'invention est de fournir un mécanisme de remontage permettant le remontage de deux accumulateurs d'énergie par la seule rotation de la tige de remontoir dans les deux sens.

L'invention a également pour objectif de fournir un mécanisme de remontage permettant le remontage de deux accumulateurs d'énergie présentant une grande précision et fiable dans le temps.

L'invention a également pour objectif de fournir un mécanisme de remontage permettant le remontage de deux accumulateurs d'énergie présentant une grande modularité dans le choix du positionnement des différents éléments du mécanisme, ainsi que dans le choix du sens de remontage des accumulateurs d'énergie.

A cet effet, la présente invention concerne un mécanisme de remontage d'une pièce d'horlogerie comprenant au moins un premier accumulateur d'énergie agencé pour alimenter en énergie un premier mécanisme et un second accumulateur d'énergie agencé pour alimenter en énergie un second mécanisme, ledit mécanisme de remontage comportant une tige de remontoir, un pignon de remontoir et un pignon coulant portés par ladite tige de remontoir et présentant en regard l'un de l'autre des dentures droites agencées pour permettre l'entrainement du pignon de remontoir par le pignon coulant dans les deux sens de rotation de la tige de remontoir, ladite tige de remontoir et le pignon coulant occupant une même position axiale de remontage.

Selon l'invention, ladite tige de remontoir est logée dans une platine de manière à ce que le pignon de remontoir soit opérationnel de part et d'autre de la tige de remontoir par rapport à la platine et le mécanisme de remontage comprend un premier et un second dispositifs d'embrayage/débrayage disposés de part et d'autre de la tige de remontoir par rapport à la platine, coopérant avec le pignon de remontoir et agencés pour que l'un des premier et second dispositifs d'embrayage/débrayage occupe une position d'embrayage pour embrayer le pignon de remontoir et le premier accumulateur d'énergie tandis que l'autre des premier et second dispositifs d'embrayage/débrayage occupe une position de débrayage pour débrayer le second accumulateur d'énergie lorsque la tige de remontoir est tournée dans un sens, et occupe une position de débrayage pour débrayer le premier accumulateur d'énergie tandis que l'autre des premier et second dispositifs d'embrayage/débrayage occupe une position d'embrayage pour embrayer le pignon de remontoir et le second accumulateur d'énergie lorsque la tige de remontoir est tournée dans l'autre sens.

Ainsi, le mécanisme de remontage selon l'invention permet de remonter deux accumulateurs d'énergie par la seule rotation de la tige de remontoir dans un sens et dans l'autre.

De plus, chaque accumulateur d'énergie est remonté au moyen de son propre dispositif d'embrayage/débrayage garantissant une meilleure fiabilité du mécanisme de remontage. Le débrayage signifie une absence totale de contact et donc la suppression du risque d'usure, contrairement à un décliquetage.

Le mécanisme de remontage selon l'invention est particulièrement approprié pour remonter un barillet de mouvement constituant l'un des accumulateurs d'énergie et pour remonter un barillet d'un automate indépendant constituant l'autre des accumulateurs d'énergie.

La présente invention concerne également une pièce d'horlogerie comprenant un mécanisme de remontage tel que défini ci-dessus.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue de dessus, côté mouvement, du mécanisme de remontage conforme à l'invention ;
- la figure 2 est une vue en perspective, côté mouvement, du mécanisme de remontage conforme à l'invention ;
- la figure 3 est une vue en perspective, côté automate, du mécanisme de remontage conforme à l'invention ;
- la figure 4 est une vue en coupe du mécanisme de remontage le long de la tige de remontoir ;
- la figure 5 est une vue du mécanisme de remontage en coupe dépliée passant par les engrenages concernés lorsque le barillet de mouvement est entrainé et le barillet d'automate est débrayé;
- la figure 6 est une vue du dispositif d'embrayage/débrayage côté automate en position de débrayage ;
- la figure 7 est une vue du dispositif d'embrayage/débrayage côté mouvement en position d'embrayage ;
- la figure 8 est une vue du mécanisme de remontage en coupe dépliée passant par les engrenages concernés lorsque le barillet de mouvement est débrayé et le barillet d'automate est entrainé ;
- la figure 9 est une vue du dispositif d'embrayage/débrayage côté automate en position d'embrayage ;
- la figure 10 est une vue du dispositif d'embrayage/débrayage côté mouvement en position de débrayage ;
- la figure 11 est une vue en perspective du pignon de remontoir ;
- la figure 12 est une vue en perspective du pignon coulant ; et
- la figure 13 est une vue en perspective côté automate du pignon coulant et du pignon de remontoir en position de remontage.

### Description détaillée d'un mode de réalisation préféré

La présente invention concerne un mécanisme de remontage d'au moins deux accumulateurs d'énergie prévus dans une pièce d'horlogerie. Ces deux accumulateurs peuvent être indépendants l'un de l'autre ou liés, par exemple au niveau de la décharge. Plus particulièrement, dans la description qui suit, les deux accumulateurs d'énergie sont indépendants ou autonomes, l'un des accumulateurs d'énergie étant un barillet de mouvement alimentant en énergie le mouvement de base de la pièce d'horlogerie et l'autre des accumulateurs d'énergie étant un barillet d'automate alimentant un automate prévu dans la pièce d'horlogerie. Il est bien évident que les accumulateurs d'énergie peuvent être utilisés pour alimenter en énergie tout autre mécanisme d'une pièce d'horlogerie, par exemple un mécanisme de sonnerie, de seconde morte ou de réveil, ou tout autre mécanisme approprié.

Dans l'exemple décrit ci-dessous, le premier accumulateur d'énergie est le barillet de mouvement et le second accumulateur d'énergie est le barillet d'automate. Il est toutefois bien évident que les rôles peuvent être inversés, le caractère « premier » ou « second » attribué dans la présente description au barillet de mouvement, respectivement au barillet d'automate n'étant pas limitatif.

En référence à la figure 1, il est représenté un mécanisme de remontage 1 d'une pièce d'horlogerie qui comporte d'une manière classique une tige de remontoir 2 sur laquelle sont montés un pignon de remontoir 4 et un pignon coulant 6. La tige de remontoir 2 est logée dans une platine 7 et est agencée pour occuper au moins deux positions axiales, à savoir une première position de remontage dans laquelle la rotation de la tige de remontoir dans un sens (ici sens horaire) entraine l'armage du barillet de mouvement et la rotation de la tige de remontoir dans l'autre sens (ici antihoraire) entraine l'armage du barillet d'automate comme on le verra ci-dessous, et une deuxième position de mise à l'heure dans laquelle la rotation de la tige de remontoir dans les deux sens horaire et antihoraire permet la mise à l'heure du mouvement, aucun des premier et second accumulateurs d'énergie ne pouvant alors être armé, quel que soit le sens de rotation de la tige de remontoir. D'une manière connue de l'homme du métier, le pignon de remontoir 4 est monté libre en rotation sur une partie cylindrique de la tige de remontoir 2. Le pignon coulant 6 présente un trou carré et est monté coulissant sur un carré correspondant prévu à l'extrémité de la tige de remontoir 2. Le pignon coulant 6 peut ainsi coulisser entre la position de remontage dans laquelle il engrène avec le pignon de remontoir 4 et la position de mise à l'heure dans laquelle le pignon coulant 6 est séparé du pignon de remontoir 4 et engrène avec le mécanisme de mise à l'heure. Le déplacement du pignon coulant 6 est assuré par un mécanisme comprenant une tirette et une bascule. Tous ces éléments et mécanismes sont connus de l'homme du métier et ne nécessitent pas de description plus détaillée.

On notera toutefois qu'à la différence des mécanismes de remontage classiques, le pignon coulant et le pignon de remontoir ne s'engrènent pas par une denture Breguet mais présentent en regard l'un de l'autre des dentures de chant droites agencées pour permettre l'entrainement du pignon de remontoir 4 par le pignon coulant 6 dans les deux sens de rotation horaire et antihoraire de la tige de remontoir 2, ladite tige de remontoir 2 et le pignon coulant 6 occupant une même position axiale de remontage.

En référence plus particulièrement aux figures 11 à 13, les dentures de chant droites du pignon coulant 6 et du pignon de remontoir 4 peuvent être des dentures à crabot. A cet effet, le pignon de remontoir 4 et le pignon coulant 6 présentent respectivement, au lieu d'une denture Breguet, des dents 8 en forme de créneaux se terminant par deux faces inclinées se joignant au sommet du créneau et alternant avec des évidements 10 de forme complémentaire à celle des dents 8 permettant leur engrènement par l'engagement des dents 8 de l'un dans les évidements correspondants 10 de l'autre. Cette forme de dentures de chant à crabot permet au pignon coulant 6 de venir s'emboiter (se « craboter ») facilement dans le pignon de remontoir 4, et de transmettre plus de couple lorsqu'ils sont en position de remontage, comme le montre la figure 13. Ces dentures de chant à crabot sont également usinables sans grande contrainte. D'une manière connue en soi, le pignon de remontoir 4 comprend également une denture périphérique 12 agencée pour coopérer avec les premier et second dispositifs d'embrayage/débrayage comme cela sera détaillé ci-dessous. Le pignon coulant 6 comprend également une denture de chant 14, opposée à la denture de chant à crabots 8, agencée pour coopérer avec le mécanisme de mise à l'heure.

Conformément à l'invention, et en référence aux figures 1 à 4, le mécanisme de remontage comprend un premier dispositif d'embrayage/débrayage 16 et un second dispositif d'embrayage/débrayage 18 disposés de part et d'autre de la tige de remontoir 2 par rapport à la platine 7, lesdits premier et second dispositifs d'embrayage/débrayage 16 et 18 coopérant chacun avec le pignon de remontoir 4. A cet effet, la tige de remontoir 2 est avantageusement logée dans la platine 7 de manière à ce que le pignon de remontoir 4 soit opérationnel de part et d'autre de la tige de remontoir 2 par rapport à la platine 7. Cela signifie que le pignon de remontoir 4 est disposé dans un logement prévu dans la platine 7 et les organes autour du pignon de remontoir 4 sont agencés de sorte que le pignon de remontoir 4 puisse engrener avec chacun des premier et second dispositifs d'embrayage/débrayage 16 et 18 placés de part et d'autre de la tige de remontoir 2 par rapport à la platine 7.

En outre, les premier et second dispositifs d'embrayage/débrayage 16 et 18 sont agencés pour que l'un des premier et second dispositifs d'embrayage/débrayage 16, 18 :
- occupe une position d'embrayage pour embrayer le pignon de remontoir 4 et le premier accumulateur d'énergie tandis que l'autre des premier et second dispositifs d'embrayage/débrayage 16, 18 occupe une position de débrayage pour débrayer le second accumulateur d'énergie lorsque la tige de remontoir 2 est tournée dans un sens, et
- occupe une position de débrayage pour débrayer le premier accumulateur d'énergie tandis que l'autre des premier et second dispositifs d'embrayage/débrayage 16, 18 occupe une position d'embrayage pour embrayer le pignon de remontoir 4 et le second accumulateur d'énergie lorsque la tige de remontoir 2 est tournée dans l'autre sens.

Selon l'invention, l'un des premier et second dispositifs d'embrayage/débrayage 16, 18, en l'occurrence ici arbitrairement le premier dispositif d'embrayage/débrayage 16, comprend une première roue de couronne 20 coopérant avec la denture périphérique 12 du pignon de remontoir 4 et sur laquelle est montée une première bascule d'embrayage 22. Ladite première bascule d'embrayage 22 porte à son extrémité libre un premier pignon entraineur 24 agencé pour pouvoir relier cinématiquement la première roue de couronne 20 au premier accumulateur d'énergie 26, ici le barillet de mouvement. Plus particulièrement, le premier pignon entraineur 24 est positionné sur la première bascule d'embrayage 22 et agencé d'une part pour engrener avec la première roue de couronne 20 et d'autre part pour pouvoir engrener avec un premier rochet 28 coopérant avec le premier accumulateur d'énergie 26. Il est bien évident que, dans une autre variante non représentée selon laquelle l'armage du barillet de mouvement se fait par le tambour afin de faire tourner le barillet dans le sens opposé, le premier pignon entraineur sera alors agencé pour engrener avec le tambour dudit barillet.

Ladite première bascule d'embrayage 22 est montée libre sur l'axe de ladite première roue de couronne 20 et le premier pignon entraineur 24 est monté à friction sur ladite première bascule d'embrayage 22, de sorte que, tant que le premier dispositif d'embrayage 16 n'occupe pas sa position d'embrayage, ladite première bascule d'embrayage 22 et le premier pignon entraineur 24 pivotent solidairement avec ladite première roue de couronne 20 pour passer :
- en position d'embrayage et lier cinématiquement le premier pignon entraineur 24 au premier rochet 28 du premier accumulateur d'énergie 26 puis, une fois le premier pignon entraineur 24 au contact du premier rochet 28 du premier accumulateur d'énergie 26, la première bascule d'embrayage 22 est empêchée de continuer à pivoter et le premier pignon entraineur 24 se désolidarise de la première bascule d'embrayage 22 grâce à la friction, permettant ainsi l'entrainement du premier pignon entraineur 24 par le pignon de remontoir 4 via la première roue de couronne 20 pour remonter le premier accumulateur d'énergie 26 lorsque la tige de remontoir 2 est tournée dans un premier sens, par exemple le sens horaire,
- en position de débrayage en éloignant le premier pignon entraineur 24 du premier accumulateur d'énergie 26 lorsque la tige de remontoir 2 est tournée dans un second sens inverse, dans ce cas le sens antihoraire.

Dans l'exemple décrit ici, le premier dispositif d'embrayage/débrayage 16 est disposé côté mouvement pour assurer le remontage du barillet de mouvement.

De l'autre côté de la platine 7, opposé au mouvement, il est prévu une planche 30 sur laquelle sont montés les éléments du mécanisme de l'automate, et notamment le second accumulateur d'énergie 27, ici le barillet d'automate, et l'autre des premier et second dispositifs d'embrayage/débrayage 16, 18, ici le second dispositif d'embrayage/débrayage 18, comme le montre la figure 3. Ainsi, dans la variante représentée, les premier et second accumulateurs d'énergie sont disposés de part et d'autre de la tige de remontoir 2 par rapport à la platine 7. Il est bien évident que dans une variante non représentée, les premier et second accumulateurs d'énergie peuvent être disposés du même côté, des mobiles intermédiaires étant alors utilisés pour lier cinématiquement chaque dispositif d'embrayage/débrayage à son accumulateur d'énergie associé.

Le second dispositif d'embrayage/débrayage 18 comprend un pignon de remontoir intermédiaire 32 monté sur le châssis du mouvement et coopérant avec la denture périphérique 12 du pignon de remontoir 4 qui est agencé pour que sa denture périphérique 12 soit accessible et opérationnelle également de ce côté de la pièce d'horlogerie, c'est-à-dire côté planche ou côté automate. Le second dispositif d'embrayage/débrayage 18 comprend également une seconde roue de couronne 34 coopérant avec le pignon de remontoir 4 via le pignon de remontoir intermédiaire 32, et sur laquelle est montée une seconde bascule d'embrayage 36. Ladite seconde bascule d'embrayage 36 porte à son extrémité libre un second pignon entraineur 38 agencé pour pouvoir relier cinématiquement la seconde roue de couronne 34 au second accumulateur d'énergie 27, ici le barillet d'automate. Plus particulièrement, le second pignon entraineur 38 est positionné sur la seconde bascule d'embrayage 36 et agencé d'une part pour engrener avec la seconde roue de couronne 34 et d'autre part pour pouvoir engrener avec un second rochet 40 coopérant avec le second accumulateur d'énergie 27. Il est bien évident que, dans une autre variante non représentée selon laquelle l'armage du barillet d'automate se fait par le tambour afin de faire tourner le barillet dans le sens opposé, le premier pignon entraineur sera alors agencé pour engrener avec le tambour dudit barillet.

Dans l'exemple décrit ici, les premier et second accumulateurs d'énergie 26, 27 sont remontés par leur rochet respectif, des mécanismes anti-retour (non représentés) tels que cliquet, ressort ou sautoir, connus de l'homme du métier, étant prévus au niveau du rochet pour empêcher le rochet de revenir en arrière.

Ladite seconde bascule d'embrayage 36 est montée libre sur l'axe de la seconde roue de couronne 34 et le second pignon entraineur 38 est monté à friction sur ladite seconde bascule d'embrayage 36, de sorte que, tant que le second dispositif d'embrayage 18 n'occupe pas sa position d'embrayage, ladite seconde bascule d'embrayage 36 et le second pignon entraineur 38 pivotent solidairement avec ladite seconde roue de couronne 34 pour passer :
- en position d'embrayage et lier cinématiquement le second pignon entraineur 38 au second rochet 40 du second accumulateur d'énergie 27 puis, une fois le second pignon entraineur 38 au contact du second rochet 40 du second accumulateur d'énergie 27, la seconde bascule d'embrayage 36 est empêchée de continuer à pivoter et le second pignon entraineur 38 se désolidarise de la seconde bascule d'embrayage 36 grâce à la friction, permettant ainsi l'entrainement du second pignon entraineur 38 par le pignon de remontoir 4 via le pignon de remontoir intermédiaire 32 et la seconde roue de couronne 34 pour remonter le second accumulateur d'énergie 27 lorsque la tige de remontoir 2 est tournée dans le second sens, à savoir ici le sens antihoraire,
- en position de débrayage en éloignant le second pignon entraineur 38 du second accumulateur d'énergie 27 lorsque la tige de remontoir 2 est tournée dans le premier sens, à savoir ici le sens horaire.

Il est bien évident que les sens de rotation de la tige de remontoir décrits ici ne sont pas limitatifs et qu'ils peuvent être inversés, le premier accumulateur d'énergie pouvant être remonté par rotation de la tige de remontoir dans le sens antihoraire, le second accumulateur d'énergie étant alors remonté par rotation de la tige de remontoir dans le sens horaire.

De plus, il est à noter que l'utilisation d'un pignon de remontoir intermédiaire est facultative et sera à adapter par l'homme du métier en fonction par exemple du positionnement et du sens de rotation des autres composants de la construction, et notamment par exemple en fonction des sens de rotation des barillets. Si les barillets doivent avoir des sens de fonctionnement opposés, l'homme du métier sait comment agencer leurs composants (tambour, ressort, arbre) en conséquence.

Le fonctionnement du mécanisme de remontage selon l'invention est le suivant : en référence aux figures 5 à 7, lorsqu'il est nécessaire de remonter le barillet de mouvement, la tige de remontoir 2 est positionnée dans sa position axiale de remontage pour que le pignon coulant 6 engrène avec le pignon de remontoir 4 comme le montre la figure 13, puis la tige de remontoir 2 est tournée dans le sens horaire. Cette rotation de la tige de remontoir 2 entraine la rotation du pignon de remontoir 4 dans le sens horaire. Côté mouvement, le pignon de remontoir 4 engrène avec la première roue de couronne 20 pour la faire pivoter dans le sens antihoraire. La première bascule d'embrayage 22 et le premier pignon entraineur 24 étant solidaires du fait de la friction et de l'absence de transmission de couple à travers les rouages, et le premier pignon entraineur 24 étant en prise avec la première roue de couronne 20, la première bascule d'embrayage 22 et le premier pignon entraineur 24 pivotent solidairement avec ladite première roue de couronne 20 autour de son axe dans le sens antihoraire jusqu'à ce que le premier pignon entraineur 24 entre en contact avec le premier rochet 28. Le premier dispositif d'embrayage/débrayage 16 est en position d'embrayage, comme le montrent les figures 5 et 7. Le pivotement de la première bascule d'embrayage 22 étant désormais empêché, le premier pignon entraineur 24 se désolidarise alors de la première bascule d'embrayage 22 grâce à la friction, de sorte que la rotation de la première roue de couronne 20 entrainée par le pignon de remontoir 4 entraine maintenant la rotation du premier pignon entraineur 24 qui engrène avec le premier rochet 28 pour le remontage du barillet de mouvement.

En parallèle, côté planche ou côté automate, la rotation du pignon de remontoir 4 dans le sens horaire entraine la rotation du pignon de remontoir intermédiaire 32 dans le sens antihoraire. Cette rotation du pignon de remontoir intermédiaire 32 entraine la rotation de la seconde roue de couronne 34 dans le sens horaire. La deuxième bascule d'embrayage 36 et le second pignon entraineur 38 étant solidaires du fait de la friction et de l'absence de transmission de couple à travers les rouages, et le second pignon entraineur 38 étant en prise avec la seconde roue de couronne 34, la seconde bascule d'embrayage 36 et le second pignon entraineur 38 pivotent solidairement avec ladite seconde roue de couronne 34 autour de son axe dans le sens horaire pour écarter ledit second pignon entraineur 38 du second accumulateur d'énergie 27 comme le montrent les figures 5 et 6. Le second dispositif d'embrayage/débrayage 18 est alors en position de débrayage de sorte que le second accumulateur d'énergie 27 n'est pas remonté pendant le remontage du premier accumulateur d'énergie 26 par rotation de la tige de remontoir 2 dans le sens horaire.

Pour remonter le second accumulateur d'énergie, ici le barillet d'automate, en référence aux figures 8 à 10, la tige de remontoir 2 est toujours positionnée dans sa position axiale de remontage pour que le pignon coulant 6, qui ne s'est pas déplacé, engrène toujours avec le pignon de remontoir 4 comme le montre la figure 13, puis la tige de remontoir 2 est tournée dans le sens antihoraire. Cette rotation de la tige de remontoir 2 entraine la rotation du pignon de remontoir 4 dans le sens antihoraire. Côté planche ou automate, la rotation du pignon de remontoir 4 dans le sens antihoraire entraine la rotation du pignon de remontoir intermédiaire 32 dans le sens horaire. Cette rotation du pignon de remontoir intermédiaire 32 entraine la rotation de la seconde roue de couronne 34 dans le sens antihoraire. La deuxième bascule d'embrayage 36 et le second pignon entraineur 38 étant solidaires du fait de la friction et de l'absence de transmission de couple à travers les rouages, et le second pignon entraineur 38 étant en prise avec la seconde roue de couronne 34, la seconde bascule d'embrayage 36 et le second pignon entraineur 38 pivotent solidairement avec ladite seconde roue de couronne 34 autour de son axe dans le sens antihoraire jusqu'à ce que le second pignon entraineur 38 entre en contact avec le second rochet 40. Le second dispositif d'embrayage/débrayage 18 est en position d'embrayage comme le montrent les figures 8 et 9. Le pivotement de la seconde bascule d'embrayage 36 étant désormais empêché, le second pignon entraineur 38 se désolidarise alors de la seconde bascule d'embrayage 36 grâce à la friction, de sorte que la rotation de la seconde roue de couronne 34 entrainée par le pignon de remontoir 4 et le pignon de remontoir intermédiaire 32 entraine maintenant la rotation du second pignon entraineur 38 qui engrène avec le second rochet 40 pour le remontage du barillet d'automate.

En parallèle, côté mouvement, le pignon de remontoir 4 tournant dans le sens antihoraire engrène avec la première roue de couronne 20 pour la faire pivoter dans le sens horaire. La première bascule d'embrayage 22 et le premier pignon entraineur 24 étant solidaires du fait de la friction et de l'absence de transmission de couple à travers les rouages, et le premier pignon entraineur 24 étant en prise avec la première roue de couronne 20, la première bascule d'embrayage 22 et le premier pignon entraineur 24 pivotent solidairement avec ladite première roue de couronne 20 autour de son axe dans le sens horaire pour écarter ledit premier pignon entraineur 24 du premier accumulateur d'énergie 26 comme le montrent les figures 8 et 10. Le premier dispositif d'embrayage/débrayage 16 est alors en position de débrayage de sorte que le premier accumulateur d'énergie 26 n'est pas remonté pendant le remontage du second accumulateur d'énergie 27 par rotation de la tige de remontoir 2 dans le sens antihoraire.

Ainsi, le mécanisme de remontage selon l'invention permet un remontage précis et fiable de deux accumulateurs d'énergie par la seule rotation de la tige de remontoir dans les deux sens, la tige de remontoir occupant une même position axiale de remontage.

## Revendications

1. Mécanisme de remontage d'une pièce d'horlogerie comprenant au moins un premier accumulateur d'énergie (26) agencé pour alimenter en énergie un premier mécanisme et un second accumulateur d'énergie (27) agencé pour alimenter en énergie un second mécanisme, ledit mécanisme de remontage comportant une tige de remontoir (2), un pignon de remontoir (4) et un pignon coulant (6) portés par ladite tige de remontoir (2) et présentant en regard l'un de l'autre des dentures droites agencées pour permettre l'entrainement du pignon de remontoir (4) par le pignon coulant (6) dans les deux sens de rotation de la tige de remontoir (2), ladite tige de remontoir (2) et le pignon coulant (6) occupant une même position axiale de remontage, **caractérisé en ce que** ladite tige de remontoir (2) est logée dans une platine (7) de manière à ce que le pignon de remontoir (4) soit opérationnel de part et d'autre de la tige de remontoir (2) par rapport à la platine (7) et **en ce que** le mécanisme de remontage comprend un premier et un second dispositifs d'embrayage/débrayage (16, 18) disposés de part et d'autre de la tige de remontoir (2) par rapport à la platine (7), coopérant avec le pignon de remontoir (4) et agencés pour que l'un desdits premier et second dispositifs d'embrayage/débrayage (16, 18) occupe une position d'embrayage pour embrayer le pignon de remontoir (4) et le premier accumulateur d'énergie (26) tandis que l'autre des premier et second dispositifs d'embrayage/débrayage (16, 18) occupe une position de débrayage pour débrayer le second accumulateur d'énergie (27) lorsque la tige de remontoir (2) est tournée dans un sens, et occupe une position de débrayage pour débrayer le premier accumulateur d'énergie (26) tandis que l'autre des premier et second dispositifs d'embrayage/débrayage (16, 18) occupe une position d'embrayage pour embrayer le pignon de remontoir (4) et le second accumulateur d'énergie (27) lorsque la tige de remontoir (2) est tournée dans l'autre sens.

2. Mécanisme de remontage selon la revendication 1, **caractérisé en ce que** l'un des premier et second dispositifs d'embrayage/débrayage (16, 18) comprend une première roue de couronne (20) coopérant avec le pignon de remontoir (4) et sur laquelle est montée une première bascule d'embrayage (22) portant un premier pignon entraineur (24) agencé pour pouvoir relier cinématiquement la première roue de couronne (20) au premier accumulateur d'énergie (26), ladite première bascule d'embrayage (22) étant montée libre sur la première roue de couronne (20) et le premier pignon entraineur (24) étant monté à friction sur ladite première bascule d'embrayage (22) de manière à pivoter solidairement avec ladite première roue de couronne (20) en position d'embrayage pour lier cinématiquement le premier pignon entraineur (24) au premier accumulateur d'énergie (26) puis permettre l'entrainement du premier pignon entraineur (24) par la première roue de couronne (20) pour remonter le premier accumulateur d'énergie (26), lorsque la tige de remontoir (2) est tournée dans un premier sens, et de manière à pivoter solidairement avec la première roue de couronne (20) en position de débrayage pour éloigner le premier pignon entraineur (24) du premier accumulateur d'énergie (26), lorsque la tige de remontoir (2) est tournée dans un second sens inverse.

3. Mécanisme de remontage selon l'une des revendications 1 et 2, **caractérisé en ce que** l'autre des premier et second dispositifs d'embrayage/débrayage (16, 18) comprend une seconde roue de couronne (34) coopérant avec le pignon de remontoir (4) et sur laquelle est montée une seconde bascule d'embrayage (36) portant un second pignon entraineur (38) agencé pour pouvoir relier cinématiquement la seconde roue de couronne (34) au second accumulateur d'énergie (27), ladite seconde bascule d'embrayage (36) étant montée libre sur la seconde roue de couronne (34) et le second pignon entraineur (38) étant monté à friction sur ladite seconde bascule d'embrayage (36) de manière à pivoter solidairement avec ladite seconde roue de couronne (34) en position d'embrayage pour lier cinématiquement le second pignon entraineur (38) au second accumulateur d'énergie (27) puis permettre l'entrainement du second pignon entraineur (38) par la seconde roue de couronne (34) pour remonter le second accumulateur d'énergie (27), lorsque la tige de remontoir (2) est tournée dans le second sens, et de manière à pivoter solidairement avec la seconde roue de couronne (34) en position de débrayage pour éloigner le second pignon entraineur (38) du second accumulateur d'énergie (27), lorsque la tige de remontoir (2) est tournée dans le premier sens.

4. Mécanisme de remontage selon l'une des revendications précédentes, **caractérisé en ce que** les dentures droites du pignon coulant (6) et du pignon de remontoir (4) sont des dentures à crabot.

5. Mécanisme de remontage selon la revendication précédente, **caractérisé en ce que** le pignon coulant (6) et le pignon de remontoir (4) présentent respectivement des dents (8) en forme de créneaux se terminant par deux faces inclinées se joignant au sommet et alternant avec des évidements (10) de forme complémentaire à celle des dents (8) permettant leur engrènement par l'engagement des dents (8) de l'un dans les évidements (10) correspondants de l'autre.

6. Mécanisme de remontage selon la revendication 2, **caractérisé en ce que** le premier pignon entraineur (24) est agencé pour pouvoir engrener, lorsque le premier dispositif d'embrayage/débrayage (16) est en position d'embrayage, avec un premier rochet (28) coopérant avec le premier accumulateur d'énergie (26).

7. Mécanisme de remontage selon la revendication 3, **caractérisé en ce que** le second pignon entraineur (38) est agencé pour pouvoir engrener, lorsque le second dispositif d'embrayage/débrayage (18) est en position d'embrayage, avec un second rochet (40) coopérant avec le second accumulateur d'énergie (27).

8. Mécanisme de remontage selon l'une quelconque des revendications précédentes, **caractérisé en ce que** les premier et second accumulateurs d'énergie (26, 27) sont disposés de part et d'autre de la tige de remontoir (2) par rapport à la platine (7).

9. Pièce d'horlogerie comprenant au moins un premier accumulateur d'énergie (26) agencé pour alimenter en énergie un premier mécanisme, un second accumulateur d'énergie (27) agencé pour alimenter en énergie un second mécanisme, et un mécanisme de remontage selon l'une des revendications précédentes.

## Patentansprüche

1. Aufzugmechanismus einer Uhr, umfassend mindestens einen ersten Energiespeicher (26), der dazu vorgesehen ist, einen ersten Mechanismus mit Energie zu versorgen, und einen zweiten Energiespeicher (27), der dazu vorgesehen ist, einen zweiten Mechanismus mit Energie zu versorgen, wobei der Aufzugmechanismus eine Aufzugwelle (2), einen Aufzugstrieb (4) und einen Kupplungstrieb (6) umfasst, die von der Aufzugwelle (2) getragen werden und einander gegenüber gerade Verzahnungen aufweisen, die dafür ausgelegt sind, den Antrieb des Aufzugstriebs (4) durch den Kupplungstrieb (6) in den beiden Drehrichtungen der Aufzugwelle (2) zu ermöglichen, wobei die Aufzugwelle (2) und der Kupplungstrieb (6) dieselbe axiale Aufzugposition einnehmen, **dadurch gekennzeichnet, dass** die Aufzugwelle (2) in einer Platte (7) derart aufgenommen ist, dass der Aufzugstrieb (4) beiderseits der Aufzugwelle (2) in Bezug auf die Platte (7) funktionsfähig ist und dass der Aufzugmechanismus eine erste und eine zweite Einrück/Ausrück-Vorrichtung (16, 18) umfasst, die beiderseits der Aufzugwelle (2) in Bezug auf die Platte (7) angeordnet sind, mit dem Aufzugstrieb (4) zusammenwirken und so beschaffen sind, dass eine der ersten und der zweiten Einrück/Ausrück-Vorrichtungen (16, 18) dann, wenn die Aufzugwelle (2) in einer Richtung gedreht wird, eine Einrückposition einnimmt, um den Aufzugstrieb (4) und den ersten Energiespeicher (26) einzukuppeln, während die andere der ersten und der zweiten Einrück/Ausrück-Vorrichtungen (16, 18) eine Ausrückposition einnimmt, um den zweiten Energiespeicher (27) auszukuppeln, und dann, wenn die Aufzugwelle (2) in der anderen Richtung gedreht wird, eine Ausrückposition einnimmt, um den ersten Energiespeicher (26) auszukuppeln, während die andere der ersten und der zweiten Einrück/Ausrückvorrichtungen (16, 18) eine Einrückposition einnimmt, um den Aufzugstrieb (4) und den zweiten Energiespeicher (27) einzukuppeln.

2. Aufzugmechanismus nach Anspruch 1, **dadurch gekennzeichnet, dass** eine der ersten und der zweiten Einrück/Ausrückvorrichtungen (16, 18) ein erstes Kronrad (20) umfasst, das mit dem Aufzugstrieb (4) zusammenwirkt und an dem eine erste Einrückwippe (22) montiert ist, die ein erstes Antriebsritzel (24) trägt, das dafür ausgelegt ist, das erste Kronrad (20) mit dem ersten Energiespeicher (26) kinematisch verbinden zu können, wobei die erste Einrückwippe (22) an dem ersten Kronrad (20) frei montiert ist und das erste Antriebsritzel (24) an der ersten Einrückwippe (22) reibschlüssig montiert ist, derart, dass es sich dann, wenn die Aufzugwelle (2) in einer ersten Richtung gedreht wird, drehfest mit dem in der Einrückposition befindlichen ersten Kronrad (20) dreht, um das erste Antriebsritzel (24) mit dem ersten Energiespeicher (26) kinematisch zu verbinden und dann den Antrieb des ersten Antriebsritzel (24) durch das erste Kronrad (20) zu erlauben, um den ersten Energiespeicher (26) aufzuziehen, und derart, dass es sich dann, wenn die Aufzugwelle (2) in der entgegengesetzten zweiten Richtung gedreht wird, drehfest mit dem in der Ausrückposition befindlichen ersten Kronrad (20) dreht, um das erste Antriebsritzel (24) von dem ersten Energiespeicher (26) zu beabstanden.

3. Aufzugmechanismus nach einem der Ansprüche 1 und 2, **dadurch gekennzeichnet, dass** die andere der ersten und der zweiten Einrück/Ausrück-Vorrichtungen (16, 18) ein zweites Kronrad (34) umfasst, das mit dem Aufzugstrieb (4) zusammenwirkt und an dem eine zweite Einrückwippe (36) montiert ist, die ein zweites Antriebsritzel (38) trägt, das dafür ausgelegt ist, das zweite Kronrad (34) mit dem zweiten Energiespeicher (27) kinematisch verbinden zu können, wobei die zweite Einrückwippe (36) an dem zweiten Kronrad (34) frei montiert ist und das zweite Antriebsritzel (38) an der zweiten Einrückwippe (36) reibschlüssig montiert ist, derart, dass es sich dann, wenn die Aufzugwelle (2) in der zweiten Richtung gedreht wird, drehfest mit dem in der Einrückposition befindlichen zweiten Kronrad (34) dreht, um das zweite Antriebsritzel (38) mit dem zweiten Energiespeicher (27) kinematisch zu verbinden und dann den Antrieb des zweiten Antriebsritzels (38) durch das zweite Kronrad (34) zu ermöglichen, um den zweiten Energiespeicher (27) aufzuziehen und derart, dass es sich dann, wenn die Aufzugwelle (2) in der ersten Richtung gedreht wird, drehfest mit dem in der Ausrückposition befindlichen zweiten Kronrad (34) dreht, um das zweite Antriebsritzel (38) von dem zweiten Energiespeicher (27) zu beabstanden.

4. Aufzugmechanismus nach einem der vorhergehenden Ansprüche, **dadurch gekennzeichnet, dass** die geraden Zahnungen des Kupplungstriebs (6) und des Aufzugstriebs (4) Kuppelverzahnungen sind.

5. Aufzugmechanismus nach dem vorhergehenden Anspruch, **dadurch gekennzeichnet, dass** der Kupplungstrieb (6) und der Aufzugstrieb (4) jeweils zackenförmige Zähne (8) aufweisen, die in zwei geneigten Flächen enden, die sich am Scheitel vereinigen, und mit Ausnehmungen (10) mit einer zu jener der Zähne (8) komplementären Form abwechseln, was ihnen ermöglicht, durch Eingriff der Zähne (8) des einen in die entsprechenden Aussparungen (10) das anderen zu greifen.

6. Aufzugmechanismus nach Anspruch 2, **dadurch gekennzeichnet, dass** das erste Antriebsritzel (24) dafür ausgelegt ist, dann, wenn die erste Einrück/Ausrück-Vorrichtung (16) in der Einrückposition ist, mit einem ersten Sperrrad (28) zu kämmen, das mit dem ersten Energiespeicher (26) zusammenwirkt.

7. Aufzugmechanismus nach Anspruch 3, **dadurch gekennzeichnet, dass** das zweite Antriebsritzel (38) dafür ausgelegt ist, dann, wenn die zweite Einrück/Ausrück-Vorrichtung (18) in der Einrückposition ist, mit einem zweiten Sperrrad (40) zu kämmen, das mit dem zweiten Energiespeicher (27) zusammenwirkt.

8. Aufzugmechanismus nach einem der vorhergehenden Ansprüche, **dadurch gekennzeichnet, dass** der erste und der zweite Energiespeicher (26, 27) beiderseits der Aufzugwelle (2) in Bezug auf die Platte (7) angeordnet sind.

9. Uhr, umfassend mindestens einen ersten Energiespeicher (26), der dazu vorgesehen ist, einen ersten Mechanismus mit Energie zu versorgen, einen zweiten Energiespeicher (27), der dazu vorgesehen ist, einen zweiten Mechanismus mit Energie zu versorgen, und einen Aufzugmechanismus nach einem der vorhergehenden Ansprüche.

## Claims

1. Winding mechanism of a timepiece comprising at least one first power accumulator (26) arranged such that it supplies a first mechanism with power and a second power accumulator (27) arranged such that it supplies a second mechanism with power, said winding mechanism including a winding stem (2), a winding pinion (4) and a sliding pinion (6) borne by said winding stem (2) and having straight toothings facing one another, arranged so as to allow the winding pinion (4) to be driven by the sliding pinion (6) in the two directions of rotation of the winding stem (2), said winding stem (2) and the sliding pinion (6) occupying the same axial winding position, **characterised in that** said winding stem (2) is housed inside a plate (7) such that the winding pinion (4) is operational on either side of the winding stem (2) relative to the plate (7) and **in that** the winding mechanism comprises a first and a second coupling/uncoupling devices (16, 18) disposed on either side of the winding stem (2) relative to the plate (7), cooperating with the winding pinion (4) and arranged such that one of said first and second coupling/uncoupling devices (16, 18) occupies a coupling position for coupling the winding pinion (4) and the first power accumulator (26), while the other of the first and second coupling/uncoupling devices (16, 18) occupies an uncoupling position for uncoupling the second power accumulator (27) when the winding stem (2) is turned in one direction, and occupies an uncoupling position for uncoupling the first power accumulator (26), while the other of the first and second coupling/uncoupling devices (16, 18) occupies a coupling position for coupling the winding pinion (4) and the second power accumulator (27) when the winding stem (2) is turned in the other direction.

2. Winding mechanism according to claim 1, **characterised in that** one of the first and second coupling/uncoupling devices (16, 18) comprises a first transmission wheel (20) cooperating with the winding pinion (4) and on which a first coupling lever (22) is mounted, bearing a first driving pinion (24) arranged such that it is able to kinematically connect the first transmission wheel (20) to the first power accumulator (26), said first coupling lever (22) being mounted such that it is free on the first transmission wheel (20) and the first driving pinion (24) being mounted frictionally on said first coupling lever (22) so as to pivot integrally with said first transmission wheel (20) into the coupling position in order to kinematically connect the first driving pinion (24) to the first power accumulator (26), then to allow the first driving pinion (24) to be driven by the first transmission wheel (20) in order to wind the first power accumulator (26), when the winding stem (2) is turned in a first direction, and so as to pivot integrally with the first transmission wheel (20) into the uncoupling position in order to move the first driving pinion (24) away from the first power accumulator (26), when the winding stem (2) is turned in a second inverse direction.

3. Winding mechanism according to one of claims 1 and 2, **characterised in that** the other of the first and second coupling/uncoupling devices (16, 18) comprises a second transmission wheel (34) cooperating with the winding pinion (4) and on which a second coupling lever (36) is mounted, bearing a second driving pinion (38) arranged such that it is able to kinematically connect the second transmission wheel (34) to the second power accumulator (27), said second coupling lever (36) being mounted such that it is free on the second transmission wheel (34) and the second driving pinion (38) being mounted frictionally on said second coupling lever (36) so as to pivot integrally with said second transmission wheel (34) into the coupling position in order to kinematically connect the second driving pinion (38) to the second power accumulator (27), then to allow the second driving pinion (38) to be driven by the second transmission wheel (34) in order to wind the second power accumulator (27), when the winding stem (2) is turned in the second direction, and so as to pivot integrally with the second transmission wheel (34) into the uncoupling position in order to move the second driving pinion (38) away from the second power accumulator (27), when the winding stem (2) is turned in the first direction.

4. Winding mechanism according to one of the preceding claims, **characterised in that** the straight toothings of the sliding pinion (6) and of the winding pinion (4) are dog clutch toothings.

5. Winding mechanism according to the preceding claim, **characterised in that** the sliding pinion (6) and the winding pinion (4) have respectively crenelated teeth (8) ending in two inclined faces that meet at the top and alternate with recesses (10) of complementary shape to that of the teeth (8), allowing the meshing thereof by engagement of the teeth (8) of one in the corresponding recesses (10) of the other.

6. Winding mechanism according to claim 2, **characterised in that** the first driving pinion (24) is arranged such that it is able to mesh with a first ratchet (28) cooperating with the first power accumulator (26) when the first coupling/uncoupling device (16) is in the coupling position.

7. Winding mechanism according to claim 3, **characterised in that** the second driving pinion (38) is arranged such that it is able to mesh with a second ratchet (40) cooperating with the second power accumulator (27) when the second coupling/uncoupling device (18) is in the coupling position.

8. Winding mechanism according to any of the preceding claims, **characterised in that** the first and second power accumulators (26, 27) are disposed on either side of the winding stem (2) relative to the plate (7).

9. Timepiece comprising at least one first power accumulator (26) arranged such that it supplies a first mechanism with power, a second power accumulator (27) arranged such that it supplies a second mechanism with power, and a winding mechanism according to one of the preceding claims.
